# EUROPÄISCHE PATENTSCHRIFT

(11) **EP 0 476 166 B1**
(45) Veröffentlichungstag und Bekanntmachung des Hinweises auf die Patenterteilung: **01.06.1994**
(21) Anmeldenummer: 90117913.5
(22) Anmeldetag: 18.09.1990
(51) Int. Cl.: A47G 7/02

(54) **Blumenkübel- Untersatz**
Flower tub support
Support pour bac à fleurs

(43) Veröffentlichungstag der Anmeldung: 25.03.1992
(73) Patentinhaber: Hame, Erich, D-85221 Dachau (DE)
(72) Erfinder: Hame, Erich, D-85221 Dachau (DE)
(74) Vertreter: DIEHL GLAESER HILTL & PARTNER

(56) Entgegenhaltungen:
- AT-B- 377 172
- FR-A- 1 287 397
- GB-A- 2 185 388
- US-A- 1 481 137
- US-A- 1 731 139
- US-A- 4 319 727

## Beschreibung

Die Erfindung betrifft einen Blumenkübel-Untersatz, der mehrere miteinander verbundene, an einem freien Ende einen Boden-Stützkörper tragende Arme enthält, wobei die Arme eine Reihe von Bohrungen oder wenigstens einen Längsschlitz aufweisen und wobei die Arme mittels einer in diese Bohrungen oder Längsschlitze eingreifenden Schraube in wählbar herausragender Länge lösbar und verschiebbar miteinander verbunden sind.

Derartige Blumenkübel-Untersätze werden vorwiegend auf Terrassen und ,Balkonen, in Wohnungen, aber auch im Garten auf freiem Rasen verwendet.

Ein Blumenkübel-Untersatz der eingangs genannten Art ist aus der US-Patentschrift 1731139 bekannt. Der bekannte Blumenkübel-Untersatz hat jedoch den Nachteil, aufgrund seiner dreibeinigen Ausgestaltung nur eine geringe Festigkeit aufzuweisen.

Weiterhin ist in der US-Patentschrift 4319727 ein größenveränderlicher Blumentopf-Untersatz beschrieben, der einen Basisring und drei bewegliche Träger für den Basisring aufweist. Die beweglichen Träger sind radial nach innen und außen verschiebbar, um Blumentöpfe verschiedener Größen tragen zu können. Auch bei diesem bekannten Blumentopf-Untersatz ist aufgrund der dreibeinigen Gestaltung die Festigkeit nicht ausreichend.

Der vorliegenden Erfindung lag daher die Aufgabe zugrunde, einen Blumenkübel-Untersatz zur Verfügung zu stellen, der für Blumenkübel unterschiedlicher Größe und Form geeignet ist, wobei gleichzeitig eine hohe Festigkeit gewährleistet ist.

Diese Aufgabe löst die Erfindung durch die Blumenkübel-Untersätze gemäß der unabhängigen Patentansprüche 1 und 6. Weitere vorteilhafte Ausgestaltungen der erfindungsgemäßen Blumenkübel-Untersätze ergeben sich aus den abhängigen Patentansprüchen.

Eine Ausführungsform des erfindungsgemäßen Blumenkübel-Untersatzes ist dadurch gekennzeichnet, daß zwei Arme über Bohrungen oder Längsschlitze durch jeweils zwei Schrauben mit zwei darunter liegenden Armen mit entgegengesetztem, also nach außen offenem, U-Profil, über Bohrungen oder Längsschlitze zusammengespannt sind, so daß ein zusammenhängendes Viereck mit herausragenden Armenden entsteht.

Vorzugsweise verlaufen die beiden oben liegenden Arme und/oder die beiden darunter liegenden Arme parallel. Es hat sich auch als günstig erwiesen, wenn die beiden oben liegenden Arme rechtwinklig zu den darunter liegenden Armen angeordnet sind.

Eine weitere Ausführungsform des Blumenkübel-Untersatzes ist dadurch gekennzeichnet, daß wenigstens drei im Winkel zueinander stehende Arme über ihre Bohrungen oder Längsschlitze durch jeweils zwei Schrauben mit darunter liegenden, ebenfalls im Winkel zueinander stehenden Armen mit entgegengesetztem, also nach außen offenem, U-Profil über deren Bohrungen oder Längsschlitze längsverschiebbar zusammengespannt sind, so daß ein zusammenhängendes Sechs- oder höheres Vieleck mit herausragenden Armenden entsteht, wobei die Arme in eingefahrener Stellung mit ihren inneren Enden an den äußeren Enden des benachbarten Arms anstoßen.

Die Bohrungen in den Armen der beiden vorgenannten Ausführungsformen weisen vorzugsweise den gleichen Abstand voneinander auf. Als Bodenstützkörper kann ein herkömmlicher Rollkörper verwendet werden. Eine Befestigung des Rollkörpers am äußeren Ende eines Arms erfolgt vorzugsweise dadurch, daß in eine nach unten gerichtete Ausbuchtung des Arms ein Schwenkbolzen des Rollkörpers eingreift, der dort durch Verstemmen gesichert ist.

Alternativ zu dem Rollkörper kann in die nach unten gerichtete Ausbuchtung auch der mit einer Befestigungsmutter versehene Gewindebolzen einer Gleitschale höhenverstellbar eingreifen. Die Gleitschale kann nach oben offen sein. Eine derartige Gleitschale ist auf weichem Untergrund von Vorteil. Für harten Untergrund, z.B. für Steinboden, kann unter jeder Gleitschale ein mit einer übereinstimmenden, muldenförmigen Oberfläche versehener Rollkörper geschoben werden.

Darüberhinaus ist es besonders günstig, wenn die äußeren Armenden des Blumenkübel-Untersatzes umgebogen und nach oben hochgezogen sind.

Schließlich bestehen die Arme des erfindungsgemäßen Blumenkübel-Untersatzes vorzugsweise aus Kunststoff.

Die Erfindung wird anhand der Zeichnung näher erläutert. Dabei zeigt
- Fig. 1: einen bekannten Blumenkübel-Untersatz mit drei Armen, und zwar ausgezogen gezeichnet in eingefahrener und strichpunktiert gezeichnet in ausgefahrener Armstellung;
- Fig. 1': einen Längsschnitt entlang der Linie A-A durch einen Arm gemäß Fig. 1;
- Fig. 1b': einen Längsschnitt durch einen Arm eines Blumenkübel-Untersatzes;
- Fig. 3: einen erfindungsgemäßen Blumenkübel-Untersatz mit vier doppelt gelagerten Armen mit U-Profil, wobei die eingefahrene Stellung der Arme ausgezogen und die ausgefahrene Stellung der Arme strichpunktiert gezeichnet ist; und
- Fig. 4: einen erfindungsgemäßen Blumenkübel-Untersatz mit sechs doppelt gelagerten Armen mit U-Profil, wobei die eingefahrene Stellung der Arme ausgezogen und die ausgefahrene Stellung der Arme strichpunktiert gezeichnet ist.

Der in Fig. 1 dargestellte, bekannte Blumenkübel-Untersatz weist drei z.B. aus Flacheisen bestehende Arme 1, 2, 3 auf, die durch eine mittige Schraube 8 in wählbar herausragender Länge lösbar und verschiebbar miteinander verbunden sind. Dies geschieht über je eine von in einer Reihe nicht unbedingt in gleichen Abständen angeordneten Bohrungen 1a, 2a, 3a oder über je einen Längsschlitz 1a', 2a', 3a'. Ausgezogen gezeichnet ist die mittlere Ausfahrstellung der Arme. Zum Schutz gegen seitliches Abrutschen des auf den Untersatz zu stellenden Blumenkübels tragen die Arme am äußeren Ende eine nach oben hochgezogene Umbiegung 1d, 2d, 3d.

In Fig. 1' ist die Anordnung eines herkömmlichen Rollenkörpers 20 an einem Armende gezeigt. Der Schwenkbolzen 20a des Rollkörpers 20 ist in einer nach unten gerichteten Ausbuchtung 1e des Armendes gehaltert. Die Sicherung des Schwenkbolzens 20a in der Ausbuchtung kann beispielsweise durch Verstemmen erfolgen.

Alternativ zu dem in Fig. 1' gezeigten Rollkörper kann an den Armenden auch eine in Fig. 1b' gezeigte Gleitschale 20' angeordnet sein. Der nach oben gerichtete Gewindebolzen 20'a der Gleitschale 20' greift höhenverstellbar in die Ausbuchtung 2e ein und ist durch eine Mutter 20'b gesichert. Die Gleitschale 20' kann auch auf einem mit einer übereinstimmenden muldenförmigen Oberfläche versehenen Rollkörper 20 ruhen.

In Fig. 3 ist ein erfindungsgemäßer Blumenkübel-Untersatz gezeigt, der vier doppelt gelagerte Arme mit U-Profil aufweist. Die parallelen Armen 1,1' sind über Bohrungen, 1'a oder Längsschlitze 1c', durch jeweils zwei Schrauben 9 und 10 mit zwei rechtwinklig darunterliegenden, parallelen Armen 2,2' mit entgegengesetzt offenem U-Profil über Bohrungen 2'a oder Längsschlitze 2'a längsverschiebbar so zusammengespannt, daß ein zusammenhängendes Viereck mit herausragenden Armenden entsteht. An den jeweiligen Armenden der Arme 1,1', 2,2' sind die hochgezogenen Umbiegungen 1d, 1'd, 2d, 2'd erkennbar. Außerdem angedeutet ist, daß sich an den Armenden die vorstehend näher erläuterten Gleitschalen befinden.

Fig. 4 zeigt einen erfindungsgemäßen Blumenkübel-Untersatz mit sechs doppelt gelagerten Armen mit U-Profil. Drei im Winkel zueinanderstehende Arme 1, 2, 3 sind über Bohrungen, wie 1a, oder Längsschlitze durch jeweils zwei Schrauben 8,9, 10, 11, 12, 13 mit darunterliegenden, ebenfalls im Winkel zueinanderstehenden Armen 4, 5, 6 über deren Bohrungen oder Längsschlitze, wie 4'a, längsverschiebbar zusammengespannt, wobei die offenen Seiten der U-Profile der Arme 4, 5, 6 den offenen Seiten der U-Profile der Arme 1, 2, 3 entgegengesetzt sind. Dadurch entsteht ein Sechseck mit herausragenden Armenden. Ausgezogen gezeichnet ist die eingefahrene Stellung der Arme, bei der innere Enden, wie 3c, 4c, des benachbarten Arms aneinanderstoßen. An den äußeren Armenden ist wieder die nach oben hochgezogene Umbiegung 1d, 4d erkennbar.

Die vorstehend beschriebenen Blumenkübel-Untersätze können durch Verstellen bzw. Verschieben der Arme an jede Form oder Größe eines Blumenkübels angepaßt werden. Darüberhinaus bilden die erfindungsgemäßen Blumenkübel-Untersätze besonders feste Vielecke mit herausragenden Armenden.

## Patentansprüche

1. Blumenkübel-Untersatz, bestehend aus mehreren miteinander verbundenen, an einem freien Ende einen Boden-Stützkörper tragenden Armen (1, 1', 2, 2'), wobei die Arme eine Reihe von Bohrungen (1a, 1'a, 2a, 2'a) oder wenigstens einen Längsschlitz (1a', 1'a', 2a', 2'a') aufweisen und wobei die Arme mittels einer in diese Bohrungen oder Längsschlitze eingreifenden Schraube (9, 10) in wählbar herausragender Länge lösbar und verschiebbar miteinander verbunden sind,
***dadurch gekennzeichnet,***
daß zwei Arme (1, 1') über Bohrungen (1a, 1'a) oder Längsschlitze (1a', 1'a') durch jeweils zwei Schrauben (9, 10) mit zwei darunter liegenden Armen (2, 2') mit entgegengesetztem, also nach außen offenem, U-Profil, über Bohrungen (2a, 2'a) oder Längsschlitze (2a', 2'a') zusammengespannt sind, so daß ein zusammenhängendes Viereck mit herausragenden Armenden entsteht.

2. Blumenkübel-Untersatz nach Anspruch 1,
***dadurch gekennzeichnet,***
daß die Arme (1, 1') parallel verlaufen.

3. Blumenkübel-Untersatz nach Anspruch 1 oder 2,
***dadurch gekennzeichnet,***
daß die Arme (2, 2') rechtwinklig zu den Armen (1, 1') angeordnet sind.

4. Blumenkübel-Untersatz nach einem der vorhergehenden Ansprüche,
***dadurch gekennzeichnet,***
daß die Arme (2, 2') parallel verlaufen.

5. Blumenkübel-Untersatz nach einem der vorhergehenden Ansprüche,
***dadurch gekennzeichnet,***
daß die Arme (1, 1') und die Arme (2, 2') längsverschiebbar zusammengespannt sind.

6. Blumenkübel-Untersatz, bestehend aus mehreren miteinander verbundenen, an einem freien Ende einen Boden-Stützkörper tragenden Armen (1, 2, 3, 4, 5, 6), wobei die Arme eine Reihe von Bohrungen (1a) oder wenigstens einen Längsschlitz (4a') aufweisen und wobei die Arme mittels einer in diese Bohrungen oder Längsschlitze eingreifenden Schraube (8, 9, 10, 11, 12, 13) in wählbar herausragender Länge lösbar und verschiebbar miteinander verbunden sind,
***dadurch gekennzeichnet,***
daß wenigstens drei im Winkel zueinander stehende Arme (1, 2, 3) über ihre Bohrungen (1a) oder Längsschlitze (1a', 2a', 3a') durch jeweils zwei Schrauben (8, 9, 10, 11, 12, 13) mit darunter liegenden, ebenfalls im Winkel zueinander stehenden Armen (4, 5, 6) mit entgegengesetztem, also nach außen offenem, U-Profil über deren Bohrungen oder Längsschlitze (4a') längsverschiebbar zusammengespannt sind, so daß ein zusammenhängendes Sechs- oder höheres Vieleck mit herausragenden Armenden entsteht, wobei die Arme in eingefahrener Stellung mit ihren inneren Enden (1b, 5b) an den äußeren Enden (3c, 4c) des benachbarten Arms anstoßen.

7. Blumenkübel-Untersatz nach einem der vorhergehenden Ansprüche,
***dadurch gekennzeichnet,***
daß die Bohrungen (1a, 1a', 2a, 2a') gleichen Abstand voneinander aufweisen.

8. Blumenkübel-Untersatz nach einem der vorhergehenden Ansprüche,
***dadurch gekennzeichnet,***
daß der Bodenstützkörper ein herkömmlicher Rollkörper (20) ist, dessen Schwenkbolzen (20a) in eine nach unten gerichtete Ausbuchtung (1e) am äußeren Ende des Arms eingreift und dort gesichert ist.

9. Blumenkübel-Untersatz nach Anspruch 8,
***dadurch gekennzeichnet,***
daß der Schwenkbolzen (20a) durch Verstemmen gesichert ist.

10. Blumenkübel-Untersatz nach einem der Ansprüche 1 bis 7,
***dadurch gekennzeichnet,***
daß der Bodenstützkörper eine Gleitschale (20') ist, deren mit einer Befestigungsmutter versehener Gewindebolzen (20a') in eine am äußeren Ende des Arms befindliche, nach unten gerichtete Ausbuchtung (le) eingreift.

11. Blumenkübel-Untersatz nach Anspruch 9,
***dadurch gekennzeichnet,***
daß unter der Gleitschale (20') ein mit einer muldenförmigen Oberfläche versehener Rollkörper angeordnet ist.

12. Blumenkübel-Untersatz nach einem der vorhergehenden Ansprüche,
***dadurch gekennzeichnet,***
daß die äußeren Armenden (1d, 3d, 4d) umgebogen und nach oben hochgezogen sind.

13. Blumenkübel-Untersatz nach einem der vorhergehenden Ansprüche,
***dadurch gekennzeichnet,***
daß die Arme (1, 2, 3, 4, 5, 6) aus Kunststoff bestehen.

## Claims

1. Flower tub support, consisting of a plurality of arms (1, 1', 2, 2') being connected to each other and carrying at a free end of it a supporting member resting on the ground, wherein said arms are provided with a series of holes (1a, 1'a, 2a, 2'a) or, at least, one longitudinal slot (1a', 1'a', 2a', 2'a'), and wherein said arms are connected to each other at a selectably protruding length in a releasable and shiftable way by means of a screw (9, 10) inserted into said holes or said longitudinal slots, respectively,
**characterized in**
that two arms (1, 1') are clamped together via holes (1a, 1'a) or longitudianl slots (1a', 1'a') by means of two screws (9, 10), respectively, with two arms (2, 2') being positioned below said arms (1, 1') and having a U-section which is opposed to the U-section of said arms (1, 1') and which is open to the outside, via holes (2a, 2'a) or longitudinal slots (2a', 2'a'), thereby forming a coherent quadrangle with protruding arm ends.

2. Flower tub support according to claim 1, characterized in that the arms (1, 1') are extending parallel to each other.

3. Flower tub support according to claim 1 or 2, characterized in that the arms (2, 2') are arranged orthogonal with respect to the arms (1, 1').

4. Flower tub support according to one of the preceding claims, characterized in that the arms (2, 2') are extending parallel to each other.

5. Flower tub support according to one of the preceding claims, characterized in that the arms (1, 1') and the arms (2, 2') are clamped together in a longitudinally shiftable way.

6. Flower tub support, consisting of a plurality of arms (1, 2, 3, 4, 5, 6) being connected to each other and carrying at a free end of it a supporting member resting on the ground, wherein said arms are provided with a series of holes (1a) or, at least, one longitudinal slot (4a'), and wherein said arms are connected with each other at a selectably protruding length in a releasable and shiftable way by means of a screw (8, 9, 10, 11, 12, 13) inserted into said holes or said longitudinal slots, respectively,
**characterized in**
that at least three arms (1, 2, 3) including an angle to each other are clamped together longitudinal shiftable via their holes (1a) or longitudinal slots (1a', 2a', 3a') by means of two screws (8, 9, 10, 11, 12, 13), with arms (4, 5, 6) also including to each other an angle and being positioned below said arms (1, 2, 3), said arms (4, 5, 6) having a U-section which is opposed to the U-section of said arms (1, 2, 3) and which is open to the outside, via their holes or longitudinal slots (4a'), thereby forming a coherent hexagon or polygon of higher order with protruding arms, wherein in the retracted position of said arms the inner ends (1b, 5b) thereof are abutting to the outer ends (3c, 4c) of the adjacent arm.

7. Flower tub support according to one of the preceding claims, characterized in that the holes (1a, 1a', 2a, 2a') are equidistant with respect to each other.

8. Flower tub support according to one of the preceding claims, characterized in that the support member resting on the ground is formed by a conventional roller device, the swivelling bolt (20a) of which is engaging with a downward facing convexity (1e) of the outer end of the arm and which is secured thereto.

9. Flower tub support according to claim 8, characterized in that the swivelling bolt (20a) is secured by wedging over.

10. Flower tub support according to one of claims 1 to 7, characterized in that the supporting member resting on the ground is formed by sliding tray (20') the thread bolt (20a') of which is provided with a fastening nut and is engaging with a downward facing convexity (1e) provided at the outer end of the arm.

11. Flower tub support according to claim 9, characterized in that below the sliding tray (20') a roller device is arranged which is provided with a convex surface.

12. Flower tub support according to one of the preceding claims, characterized in that the outer ends (1d, 3d, 4d) of the arms are bent and drawn in an upward direction.

13. Flower tub support according to one of the preceding claims, characterized in that the arms (1, 2, 3, 4, 5, 6) are made from plastic.

## Revendications

1. Support de bac à fleurs, constitué de plusieurs bras (1, 1', 2, 2') reliés entre eux, portant à une extrémité libre un corps d'appui de fond, dans lequel les bras présentent une rangée de trous (1a, 1'a, 2a, 2'a) ou au moins une fente allongée (1a', 1'a', 2a', 2'a') et dans lequel les bras peuvent être assemblés entre eux de manière amovible et coulissante, en une longueur dépassant à l'extérieur, au moyen d'une vis (9, 10) s'engageant dans ces trous ou fentes allongées, caractérisé en ce que deux bras (1, 1') sont serrés ensemble par des trous (1a, 1'a) ou des fentes allongées (1a', 1'a'), chacun par deux vis (9, 10), avec deux bras (2, 2') situés au-dessous, de profil en U opposé, c'est-à-dire ouvert vers l'extérieur, par des trous (2a, 2'a) ou des fentes allongées (2a', 2'a'), de manière qu'il se forme un quadrilatère d'un seul tenant avec des extrémités de bras dépassant à l'extérieur.

2. Support de bac à fleurs selon la revendication 1, caractérisé en ce que les bras (1, 1') sont parallèles.

3. Support de bac à fleurs selon les revendications 1 ou 2, caractérisé en ce que les bras (2, 2') sont perpendiculaires aux bras (1, 1').

4. Support de bac à fleurs selon l'une des revendications précédentes, caractérisé en ce que les bras (2, 2') sont parallèles.

5. Support de bac à fleurs selon l'une des revendications précédentes, caractérisé en ce que les bras (1, 1') et les bras (2, 2') sont serrés ensemble de manière à pouvoir coulisser longitudinalement.

6. Support de bac à fleurs constitué de plusieurs bras (1, 2, 3, 4, 5, 6) reliés entre eux, portant à une extrémité libre un corps d'appui de fond, dans lequel les bras présentent une rangée de trous (1a) ou au moins une fente allongée (4a') et dans lequel les bras peuvent être assemblés entre eux de manière amovible et coulissante, en une longueur dépassant à l'extérieur, au moyen d'une vis (8, 9, 10, 11, 12, 13) s'engageant dans ces trous ou fentes allongées, caractérisé en ce qu'au moins trois bras (1, 2, 3), formant un angle entre eux, sont serrés ensemble de manière à pouvoir coulisser, par leurs trous (1a) ou fente allongée (1a', 2a', 3a'), chacun par deux vis (8, 9, 10, 11, 12, 13), avec des bras (4, 5, 6) situés au-dessous, formant également un angle entre eux, avec un profit en U opposé, c'est-à-dire ouvert vers l'extérieur, par leurs trous ou lentes allongées (4a'), de manière qu'il se forme un hexagone ou un polygone avec un plus grand nombre de côtés, d'un seul tenant, avec extrémités de bras dépassant vers l'extérieur, les bras en position rentrée venant toucher avec leurs extrémités intérieures (1b, 5b) les extrémités extérieures (3c, 4c) du bras voisin.

7. Support de bac à fleurs selon l'une des revendications précédentes, caractérisé en ce que les trous (1a, 1a', 2a, 2a') sont écartés les uns des autres de la même distance.

8. Support de bac à fleurs selon l'une des revendications précédentes, caractérisé en ce que le corps d'appui de fond est un corps de roulement (20) classique dont l'axe de pivotement (20a) s'engage dans un creux (1e) dirigé vers le bas, à l'extrémité extérieure du bras, et est bloqué à cet endroit.

9. Support de bac à fleurs selon la revendication 8, caractérisé en ce que l'axe de pivotement (20a) est bloqué par matage.

10. Support de bac à fleurs selon l'une des revendications 1 à 7, caractérisé en ce que le corps d'appui de fond est une coque glissante (20') dont la tige filetée (20a'), pourvue d'un écrou de fixation, s'engage dans un creux (10) dirigé vers le bas, se trouvant à l'extrémité extérieure du bras.

11. Support de bac à fleurs selon la revendication 9, caractérisé en ce qu'au-dessous de la coque glissante (20') se trouve un corps de roulement pourvu d'une surface en forme de gorge.

12. Support de bac à fleurs selon l'une des revendications précédentes, caractérisé en ce que les extrémités extérieures (1d, 2d, 4d) des bras sont recourbées et relevées vers le haut.

13. Support de bac à fleurs selon l'une des revendications précédentes, caractérisé en ce que les bras (1, 2, 3, 4, 5, 6) sont en matière plastique.
